# EUROPÄISCHE PATENTANMELDUNG

(11) **EP 1 037 324 A1**
(43) Veröffentlichungstag der Anmeldung: **20.09.2000**
(21) Anmeldenummer: 00810228.7
(22) Anmeldetag: 17.03.2000
(51) Int. Cl.: H01R 13/56, H01R 13/58

(54) **Verbinder für ein Koaxialkabel**

(30) Priorität: 17.03.1999 CH 49599
(71) Anmelder: HUBER+SUHNER AG, 9100 Herisau (CH)
(72) Erfinder: Manser, Franz, 9100 Herisau (CH)
(74) Vertreter: Groner, Manfred

(57) **Zusammenfassung**

Der Verbinder ist mit einem Gehäuse (20, 16) versehen, das an einer Rückseite eine Kabelführung (5, 3) aufweist. Die Kabeleinführung weist Führungsmittel (5) für eine gerade Kabeleinführung ohne Führungsteil auf und am Gehäuse (20, 16) sind Befestigungsmittel (10, 24) angeordnet, die so ausgebildet sind, dass ein Führungsteil (3, 17) in mehreren unterschiedlichen Ausrichtungen bezüglich der Verbinderachse (A) am Gehäuse (20, 16) befestigbar ist. Der Verbinder ermöglicht wahlweise eine gerade oder eine gebogene Kabeleinführung und unterschiedliche Ausrichtungen bei gebogener Kabeleinführung.

## Beschreibung

Die Erfindung betrifft einen Verbinder für ein Koaxialkabel, mit einem Gehäuse, das an einer Rückseite eine Kabeleinführung aufweist und mit an dieser Rückseite angeordneten Führungsmitteln für das Koaxialkabel.

Ein Verbinder dieser Art ist im Stand der Technik aus der EP 0 818 854 A bekannt geworden. Bei diesem Verbinder ist am Gehäuse ein Ausgangsteil (outlet body 22) angeordnet und mit einem Sicherungsring drehbar befestigt. An diesem Ausgangsteil ist mittels einer Pressverbindung ein bogenförmiges Führungsteil befestigt, welches das Kabel um 90° umlenkt. Dieses Führungsteil kann zusammen mit dem Ausgangsteil stufenlos um die Hauptachse des Verbinders gedreht werden, was eine beliebige Ausrichtung des Kabelbogens zur Hauptachse ermöglicht. Zum Erzielen einer hohen Packungsdichte ist es bei diesem Verbinder möglich, das Kabel in einer beliebigen Richtung bezüglich der Verbinderachse wegzuführen. Bei diesem Verbinder wird als Nachteil angesehen, dass er aus vergleichsweise vielen Einzelteilen hergestellt ist und dass er grundsätzlich lediglich als Winkelverbinder verwendbar ist.

Der Erfindung liegt die Aufgabe zugrunde, einen Verbinder der genannten Art zu schaffen, der vielfältiger verwendbar ist und der trotzdem kostengünstig hergestellt werden kann.

Die Aufgabe ist bei einem gattungsgemässen Verbinder dadurch gelöst, dass die Kabeleinführung Führungsmittel für eine gerade Kabelführung ohne Führungsteil aufweist und dass am Gehäuse Befestigungsmittel angeordnet sind, die so ausgebildet sind, dass das Führungsteil in mehreren unterschiedlichen Ausrichtungen bezüglich der Verbinderachse am Gehäuse befestigbar ist.

Der erfindungsgemässe Verbinder kann wahlweise als gerader Verbinder oder als Winkelverbinder verwendet werden. Bei der Verwendung als gerader Verbinder wird das Führungsteil weggelassen. Das Kabel ist dann durch die genannten Führungsmittel an der Rückseite des Gehäuses geführt. Bei der Verwendung als Winkelverbinder wird das Führungsteil auf das Gehäuse aufgesetzt. In diesem Führungsteil ist das Koaxialkabel bogenförmig geführt. Das Führungsteil ist in mehreren unterschiedlichen Ausrichtungen bezüglich der Verbinderachse am Gehäuse befestigbar. Bei einem kodierten Winkelverbinder kann dadurch das Kabel in verschiedenen Richtungen weggeführt werden. Dies ermöglicht eine optimale Ausrichtung des Kabels in Anpassung an die Einbausituation.

Die Montage ist dann besonders einfach, wenn gemäss seiner Weiterbildung der Erfindung das Führungsteil auf das Gehäuse aufrastbar ist. Vorzugsweise sind die unterschiedlichen Ausrichtungen durch unterschiedliche Rastpositionen vorbestimmt. Soll der Verbinder als Winkelverbinder verwendet werden, so braucht lediglich das Führungsteil in der geeigneten Ausrichtung auf das Gehäuse aufgerastet zu werden. Dies ist einfach, schnell und ohne Werkzeuge möglich.

Nach einer Weiterbildung der Erfindung weist das Führungsteil einen bogenförmigen Ansatz mit einem aussenseitig offenen Führungskanal für das Koaxialkabel auf. Ein solches Führungsteil kann auch bei bereits angeschlossenem Kabel ohne weiteres auf das Gehäuse aufgesetzt werden. Ist an einem hinteren Ende des Ansatzes ein federelastisches Halteteil angeordnet, so kann das Kabel nach dem Befestigen des Führungsteil sehr einfach in den Kanal eingelegt werden. Die federelastischen Haltemittel fixieren selbsttätig das eingelegte Kabel. Auch hierzu sind keine Werkzeuge erforderlich.

Insgesamt ergibt sich somit durch die Erfindung einen Verbinder, der aus wenigen Einzelteilen kostengünstig herstellbar ist und der wahlweise als gerader Verbinder oder als Winkelverbinder verwendbar ist und der sehr einfach montierbar ist.

Zwei Ausführungsbeispiele der Erfindung werden nachfolgend anhand der Zeichnung näher erläutert. Es zeigen:
- Figur 1: ein Schnitt durch einen erfindungsgemässen Verbinder, wobei dieser ein Winkelverbinder ist,
- Figur 2: ein Schnitt durch einen erfindungsgemässen Verbinder, wobei dieser ein gerader Verbinder ist,
- Figur 3: eine räumliche Ansicht des Verbinders gemäss Figur 1,
- Figur 4: eine Ansicht einer Variante des erfindungsgemässen Verbinders wobei dieser ein Winkelverbinder ist,
- Figur 5: der Verbinder gemäss Figur 4, wobei Gehäuse und Führungsteil getrennt sind und
- Figur 6: eine Ansicht des Führungsteiles.

Der in den Figuren 1 und 3 gezeigte Verbinder 1 weist ein Gehäuse 20 auf, das auf einer kodierten Seite 2a eine Steckkodierung 2b aufweist. Die Steckkodierung 2b ist hier ein vorspringender Nocken, es sind hier aber dem Fachmann auch andere Ausführungen für eine Steckkodierung bekannt. Eine solche Steckkodierung hat zur Folge, dass das Gehäuse 20 in einer vorbestimmten Ausrichtung montiert werden muss.

In einer Ausnehmung 25 des Gehäuses 20 ist ein elektrisch anzuschliessendes Ende eines Koaxialkabels 4 befestigt. Wie die Figur 1 zeigt, ist ein Innenleiter 9 in einem hülsenförmigen Dielektrikum 7 gelagert, das wiederum in einem Aussenleiterteil 8 gehalten ist. Das Teil 8 ist in der Ausnehmung 25 des Gehäuses 20 befestigt.

Das Kabel 4 ist wie ersichtlich bogenförmig in das Gehäuse 20 eingeführt. Bogeninnenseitig ist das Kabel 4 an einer trompetenförmigen Fläche 14 eines Führungsmittels 5 angelegt. Aussenseitig liegt der bogenförmige Bereich 4a des Kabels 4 an einer entsprechend gebogenen Wandung 11 eines Führungsteils 3 an. Das Kabel 4 ist somit zwischen dem Führungsmittel 5 sowie der Wandung 11 des Führungsteils 3 in einem Bogen 4a geführt, der eine Umlenkung um etwa 90° bildet. Das Führungsteil 3 ist einstückig aus einem geeigneten Kunststoff hergestellt und weist einen Rand 15 auf, an dem innenseitig Rastmittel 12 angeordnet sind. Diese Rastmittel 12 sind beispielsweise Rastnocken oder Rastrippen. Die Rastmittel 12 greifen in eine umlaufende Rastnut 10 des Gehäuses 20 ein und halten damit das Führungsmittel 3 lösbar am Gehäuse 20. Das durch die Rastmittel 12 und die Rastnut 10 gebildete Verbindungsmittel ermöglicht ein Drehen des Führungsteils 3 um die Verbinderachse A. Durch Drehen des Verbindungsteils 3 kann somit die Abgangsrichtung des Kabels 4 verändert werden. Damit das Führungsteil 3 bei bereits montiertem Kabel 4 auf das Gehäuse 20 aufgesetzt werden kann, weist das Führungsteil 3 eine seitliche Öffnung 13 auf. Das Führungsteil 3 bildet somit eine Art Kappe, die auf das Gehäuse 20 aufrastbar ist und in der aufgerasteten Position das Kabel 4 in einer gebogenen Ausrichtung fixiert.

Bei dem in Figur 2 gezeigten Verbinder 1' ist kein Führungsteil 3 vorgesehen. Die Kabeleinführung wird somit allein durch das Führungsmittel 5 bzw. die trompetenförmige Führungsfläche 14 gebildet. Die Ausrichtung des Kabels 4 bezüglich der Verbinderachse A ist hier somit lediglich durch die Fläche 14 begrenzt. Das Kabel 4 ist aber dennoch in einem kreiszylindrischen Durchgang 6 festgehalten. Der gerade Verbinder 1' kann in einfacher Weise zu einem Winkelverbinder 1 umgebaut werden, indem das Führungsteil 3 auf das Gehäuse 20 aufgerastet wird. Die Verbinder 1 und 1' unterscheiden sich somit lediglich durch das Führungsteil 3. Durch Abnehmen des Führungsteils 3 kann auch ohne weiteres und sehr einfach der Winkelverbinder 1 in einen geraden Verbinder 1' umgebaut werden. Die Verbindung zwischen dem Gehäuse 20 und dem Verbindungsteil 3 ist vorzugsweise eine Rastverbindung, es sind hier aber auch andere Verbindungen denkbar.

Der in den Figuren 4 bis 6 gezeigte Verbinder 2 kann ebenfalls wahlweise als Winkelverbinder oder als gerader Verbinder ausgebildet sein. Der Verbinder 2 weist ein Gehäuse 16 auf, das im Querschnitt viereckig ist und das eine Interfaceseite 16a aufweist. Ein Kabel 4 ist wie oben erläutert im Gehäuse 16 befestigt. Auf die Rückseite des Gehäuses 16 ist ein Führungsteil 17 lösbar aufgerastet, das eine Befestigungsplatte 18 sowie einen bogenförmigen Ansatz 25 aufweist. Zur Befestigung des Führungsteils 17 am Gehäuse 16 sind an der Befestigungsplatte 18 mehrere, vorzugsweise vier Rastnocken 19 angeformt, wie die Figur 6 zeigt. Diese Rastnocken 19 sind bei aufgesetztem Führungsteil 17 in Ausnehmungen 24 des Gehäuses 16 eingerastet. Die Rastnocken 19 und die Rastausnehmungen 24 sind so ausgebildet, dass das Führungsteil 17 in vier unterschiedlichen Ausrichtungen zur Verbinderachse auf das Gehäuse 16 aufrastbar sind. In Figur 4 kann somit das Führungsteil 17 so am Gehäuse 16 befestigt werden, dass der Ansatz 25 wahlweise nach links, nach rechts oder nach oben gerichtet ist. Es sind hier auch noch Zwischenpositionen möglich. Entsprechend ist selbstverständlich auch das Kabel 4 gebogen.

Das Kabel 4 ist in einem rückseitig offenen Kanal 20 geführt, der durch eine schlitzförmige Ausnehmung 28 der Befestigungsplatte 18 sowie parallel verlaufende Seitenwände 22 gebildet ist. An einem hinteren Ende des Ansatzes 25 sind zwei Rastnasen 23 angeformt, die federelastisch ausgebildet sind und in den Kanal 20 unter Freilassung eines Zwischenraumes hineinragen. Das Kabel 4 kann zwischen diesen beiden Rastnasen 23 in den Kanal 20 eingesetzt werden und wird in gebogenem Zustand durch diese Rastnasen 23 gehalten.

Das Gehäuse 16 bildet ohne Führungsteil 17 den in Figur 5 gezeigten geraden Verbinder 2'. Das Kabel 4 ist, wie in Figur 5 mit ausgezogenen Linie gezeigt, gerade in das Gehäuse 16 eingeführt. Zur Fixierung und Führung des Kabels 4 ist im Gehäuse 16 ebenfalls das in den Figuren 1 und 2 gezeigte Führungsmittel 5 vorgesehen. Soll der gerade Verbinder 2' zu einem Winkelverbinder umgebaut werden, so wird gemäss Figur 5 auf das Gehäuse 16 das Führungsteil 17 in Richtung des Pfeiles 13 aufgesetzt. Durch die Rastnocken 19 wird hierbei das Führungsteil 17 an Gehäuse 16 drehfest fixiert. Nach dem Aufsetzen des Führungsteils 17 wird das Kabel 14 in Richtung des Pfeiles 29 gebogen, bis es die in Figur 5 mit gestrichelten Linien gezeigte Ausrichtung aufweist. Durch die Rastnasen 23 wird das Kabel in der gebogenen Form fixiert.

## Patentansprüche

1. Verbinder für ein Koaxialkabel, mit einem Gehäuse (20, 16), das an einer Rückseite eine Kabelführung (5, 3) aufweist, dadurch gekennzeichnet, dass die Kabeleinführung Führungsmittel (5) für eine gerade Kabeleinführung ohne Führungsteil aufweist und dass am Gehäuse (20, 16) Befestigungsmittel (10, 24) angeordnet sind, die so ausgebildet sind, dass ein Führungsteil (3, 17) in mehreren unterschiedlichen Ausrichtungen bezüglich der Verbinderachse (A) am Gehäuse (20, 16) befestigbar ist.

2. Verbinder nach Anspruch 1, dadurch gekennzeichnet, dass das Führungsteil (3, 17) auf das Gehäuse (20, 16) aufrastbar ist.

3. Verbinder nach Anspruch 1 oder 2, dadurch gekennzeichnet, dass das Führungsteil (17) in mehreren vorbestimmten Ausrichtungen auf das Gehäuse (16) aufrastbar ist.

4. Verbinder nach Anspruch 3, dadurch gekennzeichnet, dass das Führungsteil (17) in vier Ausrichtungen auf das Gehäuse (16) aufrastbar ist.

5. Verbinder nach einem der Ansprüche 1 bis 4, dadurch gekennzeichnet, dass das Führungsteil (3, 17) einen offenen Führungskanal (13, 21) zur Aufnahme des Koaxialkabels (4) aufweist.

6. Verbinder nach Anspruch 5, dadurch gekennzeichnet, dass ein bogenförmiger Ansatz (17) an einem hinteren freien Ende Haltemittel (23) aufweist, durch die das Koaxialkabel (4) beim Einlegen des Koaxialkabels 4 in den Kanal (21) selbsttätig fixiert wird.

7. Verbinder nach Anspruch 6, dadurch gekennzeichnet, dass das Haltemittel zwei federelastische Rastnasen (23) aufweist, die im Abstand zueinander an etwa parallel verlaufenden Wandungen (22) des Ansatzes (17) angeformt sind.

8. Verbinder nach einem der Ansprüche 1 bis 7, dadurch gekennzeichnet, dass das Führungsteil (17) eine Halteplatte (18) aufweist, an welcher Befestigungsmittel (19) angebracht sind.
